# EUROPÄISCHE PATENTSCHRIFT

(11) **EP 3 679 183 B1**
(45) Veröffentlichungstag und Bekanntmachung des Hinweises auf die Patenterteilung: **01.03.2023**
(21) Anmeldenummer: 18773620.2
(22) Anmeldetag: 27.08.2018
(51) Int. Cl.: D01H 1/42, B65H 57/22, D01H 7/18

(54) **BALLONEINENGUNGSRING FÜR EINE RINGSPINNMASCHINE**
ANTI-BALLOONING DEVICE
DISPOSITIF ANTIBALLON

(30) Priorität: 08.09.2017 CH 11162017
(43) Veröffentlichungstag der Anmeldung: 15.07.2020
(73) Patentinhaber: Maschinenfabrik Rieter AG, 8406 Winterthur (CH)
(72) Erfinder: NÄGELI, Robert, 8451 Kleinandelfingen (CH)
(86) Internationale Anmeldenummer: PCT/IB2018/056481
(87) Internationale Veröffentlichungsnummer: WO 2019/048980

(56) Entgegenhaltungen:
- BE-A- 704 536
- DE-B- 1 049 747
- FR-E- 2 301
- JP-A- H0 949 131
- SU-A1- 112 197

## Beschreibung

### Technisches Gebiet

Die Erfindung betrifft einen Balloneinengungsring für eine Ringspinnmaschine gemäss dem unabhängigen Patentanspruch.

### Stand der Technik

Eine Ringspinnmaschine umfasst üblicherweise einen Balloneinengungsring, der zwischen dem Fadenführer und dem Ringläufer angeordnet ist. Ohne diesen Balloneinengungsring würde das Garn eine stark kurvenförmige Lage einnehmen. Der Ballon könnte instabil werden und eventuell zusammenbrechen. Um dieses sogenannte Halsen zu vermeiden, schnürt man den Ballon in der Mitte durch einen Balloneinengungsring so ein, dass zwei kleinere Ballone entstehen, die in sich stabil sind. Es gibt verschiedene Ausführungsformen dieser Balloneinengungsringe. Ein herkömmlicher Balloneinengungsring ist beispielsweise aus CH687708 oder DE4324587 bekannt.

DE102005014063 offenbart eine Ausführungsform, bei der der Balloneinengungsring bei einer Garnverdickung vorübergehend in der Höhe verlagert wird, um ein Aufweiten des Fadenballons und somit Qualitätseinbussen oder Fadenbrüche zu verhindern.

DE1148919 offenbart eine Ausführung mit zwei Balloneinengungsringen. Die Balloneinengungsringe sind mittels Gleitstücken an einer Führungsstange befestigt, die zur Lagerung von Schwenkachsen dienen, so dass die Balloneinengungsringe um diese Schwenkachsen um etwa 90 Grad nach oben geschwenkt werden können.

DE1049747, DE942377, JPS55070299U und SU112197 offenbaren Balloneinengungsringe, die aus zwei Halbringen bestehen und sich öffnen oder aufklappen lassen.

Nachteilig an derartigen Ausführungsformen ist, dass der Mechanismus zum Betätigen sich nicht einfach in die Maschine integrieren kann, so dass alle gleichzeitig geöffnet oder geschlossen werden können. Es muss zudem möglich sein, den Balloneinengungsring in verschiedenen Stellungen zu blockieren, als auch durch einen Operator einen Fadenbruch an nur einer Stelle zu beheben. Gleichzeitig darf der Balloneinengungsring aber den Vorgang des Doffens nicht behindern.

### Darstellung der Erfindung

Aufgabe der vorliegenden Erfindung ist es, einen Balloneinengungsring zu schaffen, der öffenbar oder aufklappbar ist, um dem Bedienpersonal zu erlauben, während des Spinnvorgangs einen Fadenbruch zu beheben.

Aufgabe der vorliegenden Erfindung ist es weiter, einen Balloneinengungsring zu schaffen, der den Doffer in keiner Weise behindert.

Aufgabe der vorliegenden Erfindung ist es weiter, einen Balloneinengungsring zu schaffen, der einen verbesserten Mechanismus zum Öffnen bietet.

Aufgabe der vorliegenden Erfindung ist es weiter, einen Balloneinengungsring zu schaffen, der einen Durchmesser aufweist, der kleiner als der Kops ist.

Gelöst werden diese Aufgaben durch die Merkmale der unabhängigen Ansprüche.

Insbesondere werden diese Aufgaben durch einen Balloneinengungsring für eine Ringspinnmaschine gemäss dem Oberbegriff des unabhängigen Anspruchs, der dadurch gekennzeichnet ist, dass beide Halbringe neben der Lagerung eine Gabel aufweisen, die jeweils um die Lagerung herumgeführt ist, und eine hinter der Lagerung gelegene Verzahnung aufweisen, die ineinander eingreifen.

Dabei kann eine hintere Platte, die an der Gabel eines Halbrings befestigt ist und die eine Verzahnung aufweist, mit einem Hebel oder einem Ritzel verbunden sein, um den Balloneinengungsring manuell oder automatisch zu öffnen bzw. aufzuklappen.

Um einen sicheren und einwandfreien Betrieb des Balloneinengungsrings zu gewährleisten überlappen sich die beiden Halbringe in geschlossenem Zustand mindestens teilweise und/oder jeder der Halbringe weist einen Kreisabschnitt auf, die in geschlossenem Zustand einen Kreis bilden.

Der erfindungsgemässe Balloneinengungsring kann einen kleineren Durchmesser als der Kops der Ringspinnmaschine aufweisen, beispielsweise in einem Bereich von 20 - 60 mm liegen, und so einen Durchmesser von 26 mm haben. Alle gezeigten Elemente des Balloneinengungsrings können durch Spritzguss aus Kunststoff hergestellt werden, wobei die Teile sollen elektrisch leitend sein sollen. Hierzu eignet sich beispielsweise mit Kohlefaser verstärkte Polyamide (PA) oder Polyetheretherketon (PEEK). Es könnte auch Acrylnitril-Butadien-Styrol-Copolymere (ABS) mit anschliessender Verchromung verwendet werden. Des Weiteren könnten die Halbringe aus Draht oder Stahlblech hergestellt werden. Es können auch Halbringe aus Stahl hergestellt werden, die mit Kunststoff umspritzt werden.

Die Erfindung bezieht sich auch auf eine Ringspinnmaschine mit einem erfindungsgemässen Balloneinengungsring, der zwischen einem Fadenführer und einem Ringläufer der Ringspinnmaschine angeordnet ist.

Vorteilhaft kann eine hintere Platte, die an der Gabel eines Halbrings befestigt ist und die eine Verzahnung aufweist, mit einem Hebel oder einem Ritzel verbunden sein, um den Balloneinengungsring manuell oder automatisch zu öffnen bzw. aufzuklappen. Somit kann der Balloneinengungsring während des Spinnvorgangs (bei laufendem Faden mit grossem Ballon) von Hand geöffnet werden, um einen Fadenbruch zu beheben, einen Kops von Hand abzuziehen, oder um beim Abspinnen eine Hinterwindung zu machen. Vorteilhaft kann ein pneumatisch betriebener Schieber für die Hebel oder Zahnriemen für die Ritzel vorhanden sein, welche eine Anzahl von Balloneinengungsringen öffnen und verschliessen und in beiden Positionen verriegeln kann. Während verschiedener Betriebspositionen kann so die Balloneinengungsringe vorteilhaft automatisch geöffnet, geschlossen und verriegelt werden.

Vorteilhaft kann die Ringspinnmaschine mit dem erfindungsgemässen Balloneinengungsringen nachgerüstet werden.

### Kurze Beschreibung der Figuren

Weitere Vorteile der Erfindung sind in den nachfolgenden Ausführungsbeispielen beschrieben, wobei
- **Fig. 1**: schematisch eine Ringspinnmaschine darstellt;
- **Fig. 2a**: einen erfindungsgemässen Balloneinengungsring in einer geschlossenen Position darstellt;
- **Fig. 2b**: den Balloneinengungsring gemäss Fig. 2a in einer Hinteransicht darstellt;
- **Fig. 3a**: einen erfindungsgemässen Balloneinengungsring in einer geöffneten Position darstellt;
- **Fig. 3b**: den Balloneinengungsring gemäss Fig. 3a in einer Hinteransicht darstellt;
- **Fig. 4**: erfindungsgemässe Balloneinengungsringe in einem eingebauten Zustand in einer geschlossenen und verriegelten Position darstellt;
- **Fig. 5**: erfindungsgemässe Balloneinengungsringe in einem eingebauten Zustand in einer geschlossenen Position darstellt, in der eine manuelle Betätigung möglich ist;
- **Fig. 6**: erfindungsgemässe Balloneinengungsringe in einem eingebauten Zustand in einer geöffneten und verriegelten Position darstellt;
- **Fig. 7**: eine Variante eines erfindungsgemässen Balloneinengungsrings in einer geschlossenen Position darstellt;
- **Fig. 8**: eine Ansicht der Variante gemäss Fig. 7 von hinten; und
- **Fig. 9**: die Variante eines erfindungsgemässen Balloneinengungsrings gemäss Fig. 7 in einer offenen Position darstellt;

Es werden nur die für die Erfindung wichtigen Merkmale gezeigt. Gleiche Merkmale werden in unterschiedlichen Figuren mit gleichen Bezugszeichen versehen.

### Wege zur Ausführung der Erfindung

Fig. 1 zeigt schematisch eine erfindungsgemässe Ringspinnmaschine 1, die über eine Vielzahl von nebeneinander angeordneten Spinnstellen 2 verfügt. Die Spinnstellen 2 befinden sich in einer Längsrichtung X der Ringspinnmaschine 1 angeordnet zwischen einem Kopf 3₁ und einem Fuss 3₂. Kopf 3₁ und Fuss 3₂ der Ringspinnmaschine 1 können Lager, Antriebe, Steuerung, etc. enthalten, die für den Betrieb der Maschine notwendig sind. Wie man weiter beispielsweise an zwei in der Fig. 1 schematisch dargestellten Spinnstellen 2 sieht, besteht jede Spinnstelle 2 aus einer Vorgarnspule 4, die oberhalb eines Streckwerks 5 angeordnet ist, und auf der ein Vorgarn 6 aufgewickelt ist. Das Vorgarn 6 läuft von der Vorgarnspule 4 über das Streckwerk 5, wo es verstreckt wird, um dann zu einem Garnbildungelement geführt zu werden. Ein umlaufender Läufer bzw. Ringläufer wickelt das fertige Garn auf einen Kops 7 auf. Der Kops 7 ist auf einer Spindel 8 aufgesetzt. Fig. 1 zeigt weiter eine Spindelbank 9 und eine Ringbank 10. Weiter befindet sich zwischen einem nicht dargestellten Fadenführer und der Ringbank 10 ein Balloneinengungsring 11, der in der Fig. 1 ebenfalls nur schematisch dargestellt ist und im Folgenden näher beschrieben wird.

Fig. 2a stellt den erfindungsgemässen Balloneinengungsring 11 in einer geschlossenen Position dar; Fig. 2b stellt den Balloneinengungsring 11 gemäss Fig. 2a in einer Ansicht von hinten dar. Der Balloneinengungsring 11 besteht aus zwei Halbringen 12, wobei jeder der beiden Halbringe 12 in einem Lager 13 derart schwenkbar gelagert ist, dass er nach oben öffenbar bzw. aufklappbar ist. Die beiden Halbringe 12 überlappen sich in geschlossenem Zustand mindestens teilweise. Jeder der Halbringe 12 weist einen Kreisabschnitt (beispielsweise einen Halbkreis oder auch grösser) auf, die in geschlossenem Zustand einen zur Aufgabe des Balloneinengungsrings 11 notwendigen Kreis bilden. Um den Balloneinengungsring 11 aufklappbar zu gestalten, weist jeder der beiden Halbringe 12 neben der Lagerung 13 eine Gabel 14 oder ein anderes, geeignetes Verbindungselement auf, die jeweils um die Lagerung 13 herumgeführt ist. Die Gabeln 14 sind mit einer hinteren hinter der Lagerung 13 gelegenen Verzahnung 15 ausgestattet, die sich an einer hinteren Platte 15a befinden. Die Verzahnungen 15 beider Gabeln 14 greifen ineinander (vgl. Fig. 2b). An mindestens einer der Verzahnungen 15 befindet sich ein Hebel 16. Dieser Hebel 16 dient zum Öffnen und Schliessen des Balloneinengungsrings 11.

Fig. 3a zeigt eine Ausführungsform eines erfindungsgemässen Balloneinengungsrings 11 in einer geöffneten Position. Durch das Bewegen des Hebels 16 ist über die Verzahnung 15, die Gabeln 14 und die Lagerung 13 eine Bewegung der zwei Halbringe 12 möglich. Ein Öffnen / Aufklappen des Balloneinengungsrings 11 wird damit ermöglicht. Fig. 3b stellt den Balloneinengungsring 11 gemäss Fig. 3a in einer Ansicht von hinten dar. Es wird die veränderte Stellung des Hebels 16 und die geöffnete Stellung der Halbringe 12 gegenüber der Fig. 2a deutlich.

Im Rahmen der Erfindung ist es denkbar, dass die Halbringe 12 nach oben, nach unten oder in verschiedene Richtungen öffenbar ist (eine nach unten, die andere nach oben, etc.). Der Mechanismus zum Öffnen und Schliessen wird dann entsprechend angepasst.

Fig. 4 bis 6 zeigen mehrere erfindungsgemässe Balloneinengungsringe 11 in verschiedenen Betriebspositionen. Zur Betätigung der Hebel 16 befindet sich unterhalb der Balloneinengungsringe 11 ein Schieber 17, der entsprechend den Hebeln 16 Spitzen umfasst. Durch eine kontrollierte Hin- und Herbewegung um einige Zentimeter (vgl. Pfeil) des Schiebers 17 werden die Hebel 16 der Balloneinengungsringe 11 betätigt und damit ein Öffnen und Schliessen und Verriegeln ermöglicht.

Fig. 4 zeigt dabei die Balloneinengungsringe 11 in einer geschlossenen Position. Gleichzeitig liegen die Spitzen des Schiebers 17 an dem Hebel 16 an, so dass die Balloneinengungsringe 11 verriegelt sind. Fig. 5 zeigt die Balloneinengungsringe 11 in einer geschlossenen, aber nicht verriegelten Position. Gegenüber der Fig. 4 wurde der Schieber 17 verschoben, so dass die Verriegelung gelöst wurde. In dieser Stellung sind die Balloneinengungsringe 11 manuell bewegbar. Ein Operator kann so die Balloneinengungsringe 11 öffnen, beispielsweise um einen Fadenbruch zu beheben, einen Kops abzuziehen, etc.

Der Balloneinengungsring 11 kann beim Betrieb der Ringspinnmaschine (bei laufendem Faden mit grossem Ballon) manuell oder automatisch geöffnet und geschlossen werden. In der Fig. 5 wurde der mittlere die Balloneinengungsring 11 manuell geöffnet. Sofern der die Balloneinengungsring 11 versehentlich offenbleiben sollte, wird er bei der nächsten Bewegung des Schiebers wieder geschlossen, beispielsweise nach dem nächsten Doffen.

Fig. 6 zeigt die Balloneinengungsringe 11 in einer geöffneten Position; gegenüber der Fig. 5 wurde der Schieber 17 weiterbewegt, so dass er einen jeweils benachbarten Balloneinengungsringe 11 öffnet. Die die Balloneinengungsringe 11 sind in dieser Position verriegelt, der Schieben in einer Maximalposition. Die Balloneinengungsringe 11 müssen kurz vor dem Abspinnen (Hinterwinden) geöffnet werden, da der Durchmesser kleiner ist als der Garnkörper ist. In dieser Position werden die Kopse gewechselt und entsprechend mit einem nicht dargestellten Doffer gedofft. Beispielsweise kann der Durchmesser der Balloneinengungsringe 11 in einem Bereich von 20-60 mm, beispielsweise bei 26 mm, liegen.

Danach betätigt der Schieber die Balloneinengungsringe 11 wieder, in dem er bis an den Anschlag zurückfährt (vgl. Fig. 4). Dies stellt sicher, dass alle Balloneinengungsringe 11 geschlossen sind. Unmittelbar nach dem Anspinnen wird der Schieber 17 dann wieder auf die in der Fig. 5 gezeigte Position gestellt. Vorzugsweise wird der Schieber mittels zwei nicht dargestellten Pneumatikzylindern bewegt.

Fig. 7 zeigt eine Variante eines erfindungsgemässen Balloneinengungsrings 11 in einer geschlossenen Position. Im Unterschied zu der vorhergehenden Variante befindet sich anstelle eines Hebels und eines Schiebers ein Ritzel 18 und einen Zahnriehmen 19. Das Ritzel 18 ist an einer der hinteren Platten 15a befestigt, die sich zwischen der Gabel 14 und der Verzahnung 15 befindet. Fig. 8 zeigt eine Ansicht der Variante gemäss Fig. 7 von hinten. Die Zähne des Zahnriemens greifen in die entsprechenden Einbuchtungen des Ritzels 18 ein, eine Verschiebung des Zahnriemens 19 (vgl. Pfeil) sorgt so für eine Rotation des Ritzels 18 und damit für ein Öffnen und Schliessen Balloneinengungsrings 11. Es ist damit möglich, abgerundete, spitze oder andere Zähne zu nehmen, solange die Funktion erfüllt ist. Der Zahnriehmen 19 wird mit zwei Zylindern, die am Anfang und am Ende montiert sind, angetrieben. Diese arbeiten nur auf Zug. Fig. 9 zeigt die Variante eines erfindungsgemässen Balloneinengungsrings gemäss Fig. 7 in einer offenen Position (der Zahnriehmen 19 wurde um eine entsprechende Strecke bewegt).

Alle gezeigten Elemente des Balloneinengungsrings 11 können durch Spritzguss aus Kunststoff hergestellt werden, wobei die Elemente elektrisch leitend sein sollen. Hierzu eignet sich beispielsweise mit Kohlefaser verstärkte Polyamide (PA) oder Polyetheretherketon (PEEK). Es könnte auch Acrylnitril-Butadien-Styrol-Copolymere (ABS) mit anschliessender Verchromung verwendet werden. Des Weiteren könnten die Halbringe 12 aus Draht oder Stahlblech hergestellt werden. Es können auch Halbringe 12 aus Stahl hergestellt werden, die mit Kunststoff umspritzt werden.

Vorteilhaft können bestehende Ringspinnmaschinen 1 mit dem erfindungsgemässen Balloneinengungsringen nachgerüstet werden.

### Bezugszeichenliste

- 1: Ringspinnmaschine
- 2: Spinnstellen
- 3₁: Kopf der Ringspinnmaschine 1
- 3₂: Fuss der Ringspinnmaschine 1
- 4: Vorgarnspule
- 5: Streckwerk
- 6: Vorgarn
- 7: Kops
- 8: Spindel
- 9: Spindelbank
- 10: Ringbank
- 11: Balloneinengungsring
- 12: Halbring des Balloneinengungsrings 11
- 13: Lagerung
- 14: Gabel
- 15: Verzahnung
- 15a: Platte
- 16: Hebel
- 17: Schieber
- 18: Ritzel
- 19: Zahnriehmen

## Patentansprüche

1. Balloneinengungsring (11) für eine Ringspinnmaschine (1), der zwischen einem Fadenführer und einem Ringläufer der Ringspinnmaschine (1) angeordnet werden kann, wobei der Balloneinengungsring (11) aus mindestens zwei Halbringen (12) besteht und jeder der beiden Halbringe (12) durch eine Lagerung (13) derart schwenkbar gelagert ist, dass der Balloneinengungsring (11) nach oben und/oder unten öffenbar bzw. aufklappbar ist,
**dadurch gekennzeichnet, dass**
beide Halbringe (12) neben der Lagerung (13) eine Gabel (14) aufweisen, die jeweils um die Lagerung (13) herumgeführt ist, und eine hinter der Lagerung (13) gelegene Verzahnung (15) aufweisen, wobei die beiden Verzahnungen(15) ineinander eingreifen.

2. Balloneinengungsring (11) nach dem vorhergehenden Anspruch, **dadurch gekennzeichnet, dass** an einer hinteren Platte (15a), die an der Gabel (14) eines Halbrings (12) befestigt ist und die die Verzahnung (15) aufweist, ein Hebel (16) oder ein Ritzel (18) verbunden sind, um den Balloneinengungsring (11) manuell oder automatisch zu öffnen bzw. aufzuklappen.

3. Balloneinengungsring (11) nach einem der vorhergehenden Ansprüche, **dadurch gekennzeichnet, dass** sich die beiden Halbringe (12) in geschlossenem Zustand mindestens teilweise überlappen.

4. Balloneinengungsring (11) nach einem der vorhergehenden Ansprüche, **dadurch gekennzeichnet, dass** jeder der Halbringe (12) einen Kreisabschnitt aufweist, wobei die beiden Kreisabschnitte in geschlossenem Zustand einen Kreis bilden.

5. Balloneinengungsring (11) nach einem der vorhergehenden Ansprüche, **dadurch gekennzeichnet, dass** der Balloneinengungsring (11) einen Durchmesser in einem Bereich von 20 - 60 mm aufweist.

6. Balloneinengungsring (11) gemäss einem der vorhergehenden Ansprüche, **dadurch gekennzeichnet, dass** der Balloneinengungsring (11) aus einem elektrisch ableitenden Werkstoff, vorzugsweise aus einem Kunststoff, beispielsweise aus einem mit Kohlefaser verstärkten Polyamid (PA) oder Polyetheretherketon (PEEK) hergestellt sind.

7. Ringspinnmaschine (1) mit einem Balloneinengungsring (11) gemäss Anspruch 1, der zwischen einem Fadenführer und einem Ringläufer der Ringspinnmaschine (1) angeordnet ist.

8. Ringspinnmaschine (1) gemäss dem vorhergehenden Anspruch, **dadurch gekennzeichnet, dass** eine hintere Platte (15a), die an der Gabel (14) eines Halbrings (12) befestigt ist und die Verzahnung (15) aufweist, mit einem Hebel (16) oder einem Ritzel (18) verbunden ist, um den Balloneinengungsring (11) manuell oder automatisch zu öffnen bzw. aufzuklappen.

9. Ringspinnmaschine (1) gemäss einem der vorhergehenden Ansprüche 7 oder 8, **dadurch gekennzeichnet, dass** der Balloneinengungsring (11) beim Betrieb der Maschine von Hand geöffnet werden kann, um einen Kops von Hand abzuziehen, oder um beim Abspinnen eine Hinterwindung zu machen.

10. Ringspinnmaschine (1) gemäss einem der vorhergehenden Ansprüche 7 bis 9, **dadurch gekennzeichnet, dass** ein Hebel (16) und ein Schieber (17) oder ein Ritzel (18) und ein Zahnriemen (19) vorhanden sind, welche eine Anzahl von Balloneinengungsringen (11) öffnen und verschliessen und in beiden Positionen verriegeln können.

11. Ringspinnmaschine (1) gemäss dem vorhergehenden Anspruch, **dadurch gekennzeichnet, dass** Schieber (17) oder Zahnriemen (19) pneumatisch angetrieben sind.

12. Ringspinnmaschine (1) gemäss einem der vorhergehenden Ansprüche 7 bis 11, **dadurch gekennzeichnet, dass** der Balloneinengungsring (11) einen kleineren Durchmesser als Kopse der Ringspinnmaschine (1) aufweist.

13. Verfahren zur Nachrüstung eines Balloneinengungsring auf einer Ringspinnmaschine wobei ein Balloneinengungsring nach Anspruch 1 oder 2 an einer Ringspinnmaschine gemäß einem der vorhergehenden Ansprüche 7 bis 12 nachgerüstet wird.

## Claims

1. Balloon control ring (11) for a ring spinning machine (1), wherein the balloon control ring may be arranged between a thread guide and a ring traveller of the ring spinning machine (1), wherein the balloon control ring (11) consists of at least two half-rings (12), and each of the two half-rings (12) is pivotably supported by a bearing (13) in such a way that the balloon control ring (11) is openable or unfoldable upwardly and/or downwardly,
**characterized in that**
both half-rings (12) comprise in addition to the bearing a fork (14) that is guided around the respective bearing (13), and comprise gear teeth (15) that are situated behind the bearing (13) wherein the gear teeth do interlock.

2. Balloon control ring (11) according to the preceding claim, **characterized in that** to a rear plate (15a) that is fastened to the fork (14) of a half-ring (12) and comprises the gear teeth (15) a lever (16) or a pinion (18) are connected in order to manually or automatically open or unfold the balloon control ring (11).

3. Balloon control ring (11) according to one of the preceding claims, **characterized in that** the two half-rings (12) at least partially overlap in a closed state.

4. Balloon control ring (11) according to one of the preceding claims, **characterized in that** each of the half-rings (12) comprises a circular segment, wherein both circular segments in a closed state form a circle.

5. Balloon control ring (11) according to one of the preceding claims, **characterized in that** the balloon control ring (11) has a diameter in a range of 20 - 60 mm.

6. Balloon control ring (11) according to one of the preceding claims, **characterized in that** the balloon control ring (11) is made of an electrically conductive material, preferably a plastic, for example carbon fiber-reinforced polyamid (PA) or polyether ether ketone (PEEK).

7. Ring spinning machine (1) comprising a balloon control ring (11) according to claim 1, which is arranged between a thread guide and a ring traveller of the ring spinning machine (1).

8. Ring spinning machine (1) according to the preceding claim, **characterized in that** a rear plate (15a) that is fastened to the fork (14) of a half-ring (12) and comprises gear teeth (15) is connected to a lever (16) or a pinion (18) in order to manually or automatically open or unfold the balloon control ring (11).

9. Ring spinning machine (1) according to one of the preceding claims 7 or 8, **characterized in that** the balloon control ring (11) may be opened by hand during operation of the machine in order to pull off a cop by hand or carry out back winding during spinning out.

10. Ring spinning machine (1) according to one of the preceding claims 7 to 9, **characterized in that** a levers (16) and a slider (17), or a pinion (18) and a toothed belt (19) are present, which open and close a number of balloon control rings (11) and lock in both positions.

11. Ring spinning machine (1) according to one of the preceding claims, **characterized in that** slider (17) or toothed belt (19) are driven pneumatically.

12. The ring spinning machine (1) according to one of the preceding claims 7 - 11, **characterized in that** the balloon control ring (11) has a smaller diameter than cops of the ring spinning machine (1).

13. A method of retrofitting a balloon control ring on a ring spinning machine, wherein a balloon constriction ring according to claims 1 or 2 is retrofitted on a ring spinning machine according to any of the preceding claims 7 to 12.

## Revendications

1. Anneau anti-ballon (11) pour un métier à filer à anneaux (1) qui peut être disposé entre un guide-fil et un curseur du métier à filer à anneaux (1), l'anneau anti-ballon (11) étant constitué d'au moins deux demi-anneaux (12) et chacun des deux demi-anneaux (12) étant monté de manière à pouvoir pivoter par un palier (13), de sorte que l'anneau anti-ballon (11) peut être ouvert ou déplié vers le haut et/ou vers le bas,
**caractérisé en ce que**
les deux demi-anneaux (12) présentent, outre le palier (13), une fourche (14) qui est respectivement guidée autour du palier (13) et une denture (15) située derrière le palier (13), les deux dentures (15) venant en prise l'une dans l'autre.

2. Anneau anti-ballon (11) selon la revendication précédente, **caractérisé en ce qu'**un levier (16) ou un pignon (18) est relié à une plaque arrière (15a) fixée à la fourche (14) d'un demi-anneau (12) et présentant la denture (15) afin d'ouvrir ou de déplier manuellement ou automatiquement l'anneau anti-ballon (11).

3. Anneau anti-ballon (11) selon l'une des revendications précédentes, **caractérisé en ce que** les deux demi-anneaux (12) se chevauchent au moins partiellement à l'état fermé.

4. Anneau anti-ballon (11) selon l'une des revendications précédentes, **caractérisé en ce que** chacun des demi-anneaux (12) présente une section circulaire, les deux sections circulaires formant un cercle à l'état fermé.

5. Anneau anti-ballon (11) selon l'une des revendications précédentes, **caractérisé en ce que** l'anneau anti-ballon (11) présente un diamètre dans une plage de 20 à 60 mm.

6. Anneau anti-ballon (11) selon l'une des revendications précédentes, **caractérisé en ce que** l'anneau anti-ballon (11) est fabriqué à partir d'un matériau électriquement dissipatif, de préférence à partir d'un matériau plastique, par exemple à partir d'un polyamide (PA) ou polyétheréthercétone (PEEK) renforcé par des fibres de carbone.

7. Métier à filer à anneaux (1) comportant un anneau anti-ballon (11) selon la revendication 1, lequel est disposé entre un guide-fil et un curseur du métier à filer à anneaux (1).

8. Métier à filer à anneaux (1) selon la revendication précédente, **caractérisé en ce qu'**une plaque arrière (15a) fixée à la fourche (14) d'un demi-anneau (12) et présentant la denture (15) est reliée à un levier (16) ou à un pignon (18) afin d'ouvrir ou de déplier manuellement ou automatiquement l'anneau anti-ballon (11).

9. Métier à filer à anneaux (1) selon l'une des revendications précédentes 7 ou 8, **caractérisé en ce que** l'anneau anti-ballon (11) peut être ouvert à la main lors du fonctionnement du métier afin de retirer une cannette à la main ou de former une spire arrière lors du dévidage.

10. Métier à filer à anneaux (1) selon l'une des revendications précédentes 7 à 9, **caractérisé en ce qu'**un levier (16) et un coulisseau (17) ou un pignon (18) et une courroie dentée (19) sont prévus, lesquels peuvent ouvrir et fermer un certain nombre d'anneaux anti-ballon (11) et les verrouiller dans les deux positions.

11. Métier à filer à anneaux (1) selon la revendication précédente, **caractérisé en ce que** le coulisseau (17) ou la courroie dentée (19) est entraîné de manière pneumatique.

12. Métier à filer à anneaux (1) selon l'une des revendications précédentes 7 à 11, **caractérisé en ce que** l'anneau anti-ballon (11) présente un diamètre plus petit que celui de la cannette du métier à filer à anneaux (1).

13. Procédé permettant de rééquiper un anneau anti-ballon sur un métier à filer à anneaux, dans lequel un anneau anti-ballon selon la revendication 1 ou 2 est rééquipé sur un métier à filer à anneaux selon l'une des revendications précédentes 7 à 12.
